# EUROPÄISCHE PATENTSCHRIFT

(11) **EP 0 537 658 B1**
(45) Veröffentlichungstag und Bekanntmachung des Hinweises auf die Patenterteilung: **20.03.1996**
(21) Anmeldenummer: 92117389.4
(22) Anmeldetag: 12.10.1992
(51) Int. Cl.: E04D 1/16

(54) **Biberschwanzdachziegel**
Plain roofing tile
Tuile plate de toiture

(30) Priorität: 17.10.1991 DE 9112924 U
(43) Veröffentlichungstag der Anmeldung: 21.04.1993
(73) Patentinhaber: TECHNICONSULT NV, B-8510 Marke (BE)
(72) Erfinder: Vandeputte, Jo, B-8510 Marke (BE)

(56) Entgegenhaltungen:
- FR-A- 2 438 720
- FR-A- 2 495 669
- FR-E- 4 876
- GB-A- 472 048
- US-A- 1 670 041

## Beschreibung

Die Erfindung betrifft einen Biberschwanzdachziegel, bei dem die Ziegelkanten seitliche Einschnitte aufweisen, ab denen die Ziegelkanten als Haltenasen abgebogen sind.

Als Rohmaterial für die Herstellung dieser Ziegel werden Ton und Lehm mit Wasser vermischt verwendet.Das aufbereitete Material wird mittels einer Presse stranggezogen,und zwar flachliegend, danach geschnitten,getrocknet und gebrannt.Die Produkte werden dabei einzeln flachgezogen.Unterhalb des Stranges ist eine Schneidvorrichtung angeordnet, die die Haltenasen ausschneidet. Diese Haltenasen liegen üblicherweise etwa 30 bis 40 mm von der Seitenkante des Dachziegels entfernt.

Aus der GB-A-472048 ist ein Dachziegel der eingangs genannten Art bekannt.Hierbei sind Haltenasen im oberen und mittlern Teil des Ziegels vorgesehen,die dadurch erzeugt sind, daß Ziegelkantenteile senkrecht zur Ziegelkante abgebogen werden.

Die bekannten Ziegel lassen hinsichtlich der Stabilität der Aufhängung, der Verpackungsmöglichkeit und des Verlegens noch manche Wünsche offen.

Demzufolge besteht die Aufgabe der vorliegenden Erfindung darin,einen Biberschwanzdachziegel zu schaffen, bei dem die Stabilität der Haltenasen, die Herstellung und Verpackbarkeit verbessert sind.

Diese Aufgabe wird erfindungsgemäß dadurch gelöst, daß jede Ziegelkante als Haltenase um eine zur Ziegelkante parallele Linie abgebogen ist.

Die Haltenasen lassen sich relativ einfach im ungebrannten Zustand durch entsprechenden Druck auf die Ziegelseiten herstellen.

Die seitlichen Haltenasen können z.B. etwa 4 cm Länge aufweisen und ca. 1 cm aus dem Ziegelquerschnitt herausragen.

Ein derartiger Ziegel hat gegenüber bekannten Ziegeln den Vorteil der stabileren Aufhängung an der Dachlattung, weil die Nasen weiter auseinanderliegen. Ferner ist es durch die Herstellungsmethode praktisch ausgeschlossen, daß die Biberschwanzdachziegel krummgezogen werden, d.h., es ergibt sich eine bessere Decktechnik.

Da die gemäß der Erfindung hergestellten Biberschwanzdachziegel perfekt ineinanderpassen, ist auch eine stabilere und einfachere Verpackung möglich. Ferner ergibt sich insgesamt gesehen auch eine schnellere Verlegungsmöglichkeit, weil alle Biberschwanzdachziegel in einer Richtung verpackt werden können.

Anhand einer Zeichnung sei die Erfindung näher erläutert; es zeigen:
Fig. 1 eine Vorderansicht des Ziegels;
Fig. 2 eine Seitenansicht des Ziegels und
Fig. 3 einen Querschnitt längs der Linie III-III in Fig. 1.

Wie aus der Zeichnung ersichtlich, laufen die Ziegelkanten 2 und 3 des Biberschwanzdachziegels 1 in Haltenasen 4 aus. Diese Haltenasen 4 lassen sich auf einfache Weise dadurch erzeugen, daß ein Einschnitt 5 in die seitlichen Kanten 2 und 3 gemacht wird und ab diesem Einschnitt die Ziegelkante zur Haltenase 4 gebogen wird.

Diese Art der Dachziegel hat den Vorteil, daß die Produkte doppelt, und zwar senkrecht gezogen werden können.

## Patentansprüche

1. Biberschwanzdachziegel, bei dem die Ziegelkanten seitliche Einschnitte aufweisen, ab denen die Ziegelkanten als Haltenasen abgebogen sind, dadurch gekennzeichnet, daß jede Ziegelkante (2,3) als Haltenase(4) um eine zur Ziegelkante(2,3) parallele Linie abgebogen ist.

## Claims

1. Flat tile, with side cuts in tile edges, who the suspending noses are bend, with this characteristic, that each edge (2,3) as suspending nose (4) is bended to the tile edge (2,3) in a parallel way.

## Revendications

1. Tuile plate, avec des entailles latérales dans les bords des tuiles, ainsi que les bords sont pliés commes nez de support, caractérisé par, chaque bord de tuile (2,3) est plié comme nez de support (4) à une ligne parallèle à la bordure.
